# EUROPÄISCHE PATENTSCHRIFT

(11) **EP 3 867 009 B1**
(45) Veröffentlichungstag und Bekanntmachung des Hinweises auf die Patenterteilung: **09.10.2024**
(21) Anmeldenummer: 18789127.0
(22) Anmeldetag: 17.10.2018
(51) Int. Cl.: B24B 21/06, B24B 21/22, B24B 21/00

(54) **BANDFINISHVORRICHTUNG**
BELT FINISHING DEVICE
DISPOSITIF DE FINITION À BANDE

(43) Veröffentlichungstag der Anmeldung: 25.08.2021
(73) Patentinhaber: Supfina Grieshaber GmbH & Co. KG, 77709 Wolfach (DE)
(72) Erfinder: HAUER, Andreas, 77773 Schenkenzell (DE); HILDEBRANDT, Oliver, 78132 Hornberg (DE); WOEHRLE, Michael, 77793 Gutach (DE)
(74) Vertreter: DREISS Patentanwälte PartG mbB
(86) Internationale Anmeldenummer: PCT/EP2018/078387
(87) Internationale Veröffentlichungsnummer: WO 2020/078545

(56) Entgegenhaltungen:
- EP-A1- 1 731 263
- DE-A1- 102015 010 852

## Beschreibung

Die Erfindung betrifft eine Bandfinishvorrichtung mit den Merkmalen des Oberbegriffs des Patentanspruchs 1.

Eine vorstehend genannte Bandfinishvorrichtung ist aus der DE 10 2015 010 852 B4 bekannt. Die DE 10 2015 010 852 B4 schlägt vor, die Drehbewegung des Drehantriebs einer Werkzeugmaschine zu nutzen, um diese Bewegung in eine Oszillationsbewegung des Andrückwerkzeugs umzuwandeln. Eine Bandfinishvorrichtung dieser Art hat den Vorteil, dass sie zur Erzeugung einer Oszillationsbewegung keinen eigenen Antrieb benötigt, sondern als externen Antrieb die Drehbewegung des Drehantriebs einer Werkzeugmaschine nutzt, beispielsweise indem die Bandfinishvorrichtung an einem Werkzeugrevolver angeordnet wird.

Die DE 10 2015 010 852 B4 schlägt außerdem vor, eine von der externen Werkzeugmaschine angetriebene Welle der Bandfinishvorrichtung mit einer Antriebsrolle zu koppeln, die als Antrieb für den Transport des Finishbands dient. Dabei ist es möglich, im Kraftfluss zwischen der Welle und der Antriebsrolle ein Getriebe zu verwenden, das dazu dient, die Drehzahl der Antriebsrolle abhängig von der Drehzahl des Drehantriebs der Werkzeugmaschine zu steuern.

Die DE 10 2015 010 852 B4 ermöglicht es also, unter Verwendung der Drehbewegung des Drehantriebs einer Werkzeugmaschine sowohl eine Oszillationsbewegung des Andrückwerkzeugs als auch eine Transportbewegung des Finishbands zu erzeugen.

Hiervon ausgehend liegt der vorliegenden Erfindung die Aufgabe zugrunde, unter Beibehaltung der Vorteile der DE 10 2015 010 852 B4 eine Bandfinishvorrichtung bereitzustellen, welche eine flexiblere Nutzung zur Realisierung unterschiedlicher Bandfinishprozesse ermöglicht.

Diese Aufgabe wird bei einer Bandfinishvorrichtung der eingangs genannten Art erfindungsgemäß durch die kennzeichnenden Merkmale des Patentanspruchs 1 gelöst.

Erfindungsgemäß wurde erkannt, dass es möglich ist, die Drehrichtung des Drehantriebs der Werkzeugmaschine als Eingangsgröße zur Steuerung unterschiedlicher Betriebszustände der Bandfinishvorrichtung zu nutzen. Für eine Umwandlung der Drehbewegung des Drehantriebs der Werkzeugmaschine in eine Oszillationsbewegung des Andrückwerkzeugs ist es aus prozesstechnischer Sicht nicht wichtig, welche Drehrichtung gewählt wird.

Wenn beispielsweise der Oszillationsantrieb ein vorstehendes genanntes Getriebe aufweist, liegen als Ausgangsgröße an diesem Getriebe in Abhängigkeit der Drehrichtung des Drehantriebs der Werkzeugmaschine voneinander abweichende Drehgeschwindigkeiten an. Es ist also beispielsweise möglich, für eine bestimmte Drehzahl des Drehantriebs der Werkzeugmaschine in Abhängigkeit der Drehrichtung des Drehantriebs der Werkzeugmaschine wahlweise eine niedrigere Oszillationsfrequenz und eine höhere Oszillationsfrequenz an dem Andrückwerkzeug bereitzustellen.

Wenn der Finishbandantrieb der Bandfinishvorrichtung ein vorstehend genanntes Getriebe aufweist, ist es möglich, in Abhängigkeit der Drehrichtung des Drehantriebs der Werkzeugmaschine unterschiedliche Transportgeschwindigkeiten für das Finishband bereitzustellen. Insoweit als nicht gleichzeitig auch für den Oszillationsantrieb ein vorstehend genanntes Getriebe vorgesehen ist, hängt die Oszillationsfrequenz des Andrückwerkzeugs von der Drehgeschwindigkeit des Drehantriebs der Werkzeugmaschine ab; die Drehrichtung des Drehantriebs der Werkzeugmaschine ist in diesem Fall für die Oszillationsbewegung des Andrückwerkzeugs unerheblich, da nach spätestens einem ersten vollständigen Hub des Andrückwerkzeugs zwischen einer ersten und einer zweiten Endlage die Oszillationsbewegung unabhängig von der Drehrichtung identisch ist.

Die erfindungsgemäße Bandfinishvorrichtung ermöglicht es somit, zusätzliche Betriebszustände darzustellen, ohne dass die Bandfinishvorrichtung hierfür mit einem zusätzlichen (eigenen) Antrieb versehen sein müsste. Die Erfindung macht sich zu eigen, dass ein bisher nicht berücksichtigter Parameter, nämlich die Drehrichtung des Drehantriebs der Werkzeugmaschine, als Eingangsgröße für ein Getriebe der Bandfinishvorrichtung genutzt wird. Diese Eingangsgröße kann in einfacher Weise durch entsprechende Programmierung der Werkzeugmaschine vorbestimmt werden, ohne dass zur Realisierung unterschiedlicher Betriebszustände der Bandfinishvorrichtung ein manueller Eingriff oder ein Umbau oder eine sonstige Modifikation der Bandfinishvorrichtung erforderlich wäre.

Erfindungsgemäß ist vorgesehen, dass eine erste Drehrichtung des Drehantriebs mit einer ersten Drehgeschwindigkeit am Ausgang des Getriebes korrespondiert und eine zu der ersten Drehrichtung entgegengesetzte zweite Drehrichtung mit einer zweiten Drehgeschwindigkeit am Ausgang des Getriebes. Dies ist sowohl für die Verwendung eines Getriebes für den Oszillationsantrieb als auch für die Verwendung eines Getriebes für den Finishbandantrieb vorteilhaft.

Erfindungsgemäß ist eine Drehrichtung am Ausgang des Getriebes unabhängig von der Eingangsgröße immer dieselbe Drehrichtung. Dies eignet sich besonders gut für den Fall, dass der Finishbandantrieb ein vorstehend genanntes Getriebe aufweist, da es für den Oszillationsantrieb einer Gleichschaltung der Drehrichtung am Ausgang des Getriebes nicht bedarf. Die Gleichschaltung der Drehrichtung am Ausgang des Getriebes kann beispielsweise dadurch realisiert werden, dass das Getriebe zwei voneinander separate, nachfolgend noch genauer erörterte Übertragungswege zwischen dem Eingang des Getriebes und dem Ausgang des Getriebes aufweist, wobei einer der beiden Übertragungswege im Vergleich zu dem anderen der beiden Übertragungswege eine zusätzliche Drehrichtungsumkehrstufe aufweist.

Ferner ist es vorteilhaft, wenn die zweite Drehgeschwindigkeit höher ist als die erste Drehgeschwindigkeit, wobei es möglich ist, dass bei einer am Eingang des Getriebes anliegenden und von Null abweichenden Drehgeschwindigkeit am Ausgang des Getriebes sowohl die zweite Drehgeschwindigkeit als auch die erste Drehgeschwindigkeit von Null abweichen.

Es ist aber auch möglich, dass - auch bei einer am Eingang des Getriebes anliegenden und von Null abweichenden Drehgeschwindigkeit - die erste Drehgeschwindigkeit am Ausgang des Getriebes gleich Null ist oder gleich Null wählbar ist. Bei Verwendung eines vorstehend genannten Getriebes für den Finishbandantrieb bedeutet dies, dass es möglich ist, den Finishbandantrieb anzuhalten, sodass das Finishband stillsteht, während es gleichzeitig möglich ist, dass das Andrückwerkzeug des Oszillationsantriebs oszilliert. Für den Fall, dass der Oszillationsantrieb ein vorstehend genanntes Getriebe aufweist, bedeutet eine Drehgeschwindigkeit am Ausgang des Getriebes "gleich Null oder gleich Null wählbar", dass es möglich ist, dass das Andrückwerkzeug bei Wahl einer bestimmten Drehrichtung des Drehantriebs der Werkzeugmaschine nicht oszilliert, d.h. stillsteht.

Im Rahmen einer besonders bevorzugten Ausführungsform der Erfindung wird vorgeschlagen, dass das Getriebe zwei voneinander separate Übertragungswege bereitstellt, wobei die Wahl des Übertragungswegs von der Drehrichtung des Drehantriebs der Werkzeugmaschine abhängig ist und ein erster Übertragungsweg mit einer ersten Drehrichtung des Drehantriebs der Werkzeugmaschine korrespondiert und ein zweiter Übertragungsweg mit einer zweiten, zur ersten Drehrichtung des Drehantriebs der Werkzeugmaschine entgegengesetzten Drehrichtung. Ein solcher Getriebeaufbau ermöglicht eine einfache Bereitstellung unterschiedlicher Ausgangsgrößen des Getriebes in Abhängigkeit von der Eingangsgröße des Getriebes in Form der Drehrichtung des Drehantriebs der Werkzeugmaschine.

Im Rahmen der Erfindung ist es möglich, dass einer der beiden, vorstehend genannten Übertragungswege dauerhaft unterbrochen ist oder dass eine Kupplungseinrichtung vorgesehen ist, mittels welcher der Kraftfluss über einen der Übertragungswege hinweg wahlweise herstellbar oder unterbrechbar ist. Für den Fall, dass eine vorstehend genannte Kupplungseinrichtung vorgesehen ist, ist es möglich, dass das Getriebe in Abhängigkeit der Drehrichtung des Drehantriebs der Werkzeugmaschine unterschiedliche Drehgeschwindigkeiten am Ausgang des Getriebes bereitstellt, wenn die Kupplungseinrichtung so geschaltet ist, dass sie den Kraftfluss über einen der Übertragungswege hinweg herstellt. Wird hingegen der Kraftfluss dieses Übertragungswegs mittels der Kupplungseinrichtung unterbrochen, ist die diesem unterbrochenen Übertragungsweg zugeordnete Drehgeschwindigkeit am Ausgang des Getriebes gleich "Null". Da dieser Übertragungsweg durch Auswahl einer bestimmten, am Eingang des Getriebes anliegenden Drehrichtung auswählbar ist, ist es somit möglich, die Drehgeschwindigkeit am Ausgang des Getriebes wahlweise auf "Null" zu verringern.

Es ist insbesondere bevorzugt, dass die beiden Übertragungswege unterschiedliche Übersetzungen aufweisen, damit am Ausgang des Getriebes - unabhängig davon, ob eine vorstehend erläuterte Kupplungseinrichtung vorgesehen ist oder nicht - unterschiedliche Drehgeschwindigkeiten anliegen.

Nach einer weiteren vorteilhaften Ausführungsform der Erfindung ist vorgesehen, dass der Ausgang des Getriebes mit einem Zusatzgetriebe gekoppelt ist, dessen Übersetzung vorzugsweise einstellbar ist. Ein solches Zusatzgetriebe eignet sich insbesondere für die Verwendung bei einem Finishbandantrieb, um in einfacher Weise eine zusätzliche Steuerungsmöglichkeit zur Beeinflussung der Bandfördergeschwindigkeit zu schaffen.

Das Zusatzgetriebe ist vorzugsweise in Form eines Stirnradgetriebes ausgebildet, welches kompakt und flach bauen kann und insbesondere nur zwei miteinander kämmende Zahnräder aufweist, nämlich ein Eingangszahnrad und ein Ausgangszahnrad. Das Eingangszahnrad ist insbesondere direkt von einer Ausgangswelle des Ausgangs des vorstehend genannten Getriebes angetrieben. Die Einstellung der Übersetzung des Zusatzgetriebes kann beispielsweise durch den Tausch der beiden Zahnräder untereinander erfolgen oder aber durch Vorhalten unterschiedlicher Zahnradpaare, welche wahlweise mit der Ausgangswelle des Getriebes und mit einer Abtriebswelle des Ausgangszahnrads verbunden werden können.

Für einen einfachen Tausch oder Wechsel von Zahnrädern des Zusatzgetriebes ist es bevorzugt, wenn das Zusatzgetriebe an einer Außenseite der Bandfinishvorrichtung angeordnet ist und somit von außen zugänglich ist.

Für einen besonders einfachen und kompakten Aufbau der Bandfinishvorrichtung wird ferner vorgeschlagen, dass eine zu der Oszillationsachse des Andrückwerkzeugs vorzugsweise senkrecht orientierte Halteplatte vorgesehen ist, wobei auf einer ersten Seite der Halteplatte der mechanische Anschluss für den Drehantrieb der Werkzeugmaschine und das Getriebe angeordnet sind und wobei auf einer der ersten Seite abgewandten zweiten Seite der Halteplatte das Finishband angeordnet ist. Die Halteplatte ermöglicht eine platzsparende Anordnung verschiedener Bauteile der Bandfinishvorrichtung. Außerdem hat die Halteplatte den Vorteil, dass der mechanische Anschluss und das Getriebe, welche im Bereich der ersten Seite der Halteplatte angeordnet sind, mittels der Halteplatte von der zweiten Seite der Halteplatte abgeschirmt sind. Auf dieser zweiten Seite ist das Finishband angeordnet. Dieser Bereich ist während des Betriebs der Bandfinishvorrichtung Kühl- und Schmierflüssigkeit ausgesetzt. Die Halteplatte ermöglicht also eine räumliche Trennung eines "nassen" Finishbandbereichs auf der zweiten Seite der Halteplatte und eines trockenen und geschützten Antriebs- und Getriebebereichs auf der ersten Seite der Halteplatte.

Bei Verwendung einer vorstehend genannten Halteplatte ist es bevorzugt, wenn diese mindestens eine (insbesondere umfangsseitig geschlossene) Öffnung aufweist, welche zum Durchtritt einer Welle dient, die auf einer der beiden Seiten der Halteplatte angetrieben ist und die auf der anderen der beiden Seiten der Halteplatte als Antriebselement dient. Dies ermöglicht eine besonders kompakte Integration unterschiedlicher Bauteile der Bandfinishvorrichtung, insbesondere von bewegungsübertragenden Bauteilen.

Die erfindungsgemäße Bandfinishvorrichtung eignet sich besonders gut für einen weitestgehend autarken Betrieb, wobei unterschiedliche Betriebszustände allein durch die Wahl der Drehgeschwindigkeit und der Drehrichtung des Antriebs der Werkzeugmaschine ausgewählt werden können. Um diesen zumindest weitestgehend autarken Betrieb zu unterstützen, wird vorgeschlagen, dass eine Funktionsüberwachungseinrichtung vorgesehen ist, umfassend mindestens einen Sensor zur Erfassung eines Verbrauchs und/oder Defekts des Finishbands und/oder zur Erfassung einer Bewegung von mittels des mechanischen Anschlusses zumindest mittelbar angetriebenen Bauteilen der Bandfinishvorrichtung, eine Auswerteeinrichtung zur Auswertung von Istwerten des mindestens einen Sensors und eine Signalübertragungseinrichtung, welche bei Abweichung eines Istwerts von einem in der Auswerteeinrichtung hinterlegten Sollwert eine Fehlermeldung an eine externe Empfangseinrichtung sendet. Alternativ oder zusätzlich zu der Versendung nur von Fehlermeldungen ist es auch möglich, dass Statusmeldungen versendet werden, beispielsweise bei der Übereinstimmung eines Istwerts mit einem Sollwert.

Die Funktionsüberwachungseinrichtung ermöglicht es, unerwünschte Istzustände der Bandfinishvorrichtung zu erfassen und an eine externe Empfangseinrichtung zu versenden. Bei dieser Empfangseinrichtung kann es sich um eine Steuereinrichtung für die Werkzeugmaschine handeln, sodass sich die Werkzeugmaschine nach Empfang einer Fehlermeldung einen Betriebszustand des Drehantriebs verändert, beispielsweise den Drehantrieb anhält. Zusätzlich oder alternativ hierzu kann es sich bei der Empfangseinrichtung auch um eine Mobileinrichtung, beispielsweise ein Mobiltelefon, handeln, welche dem Betriebspersonal die Fehlermeldung anzeigt.

Eine Fehlermeldung kann beispielsweise darin bestehen, dass ein an der Bandfinishvorrichtung angeordneter Vorrat von frischem Finishband demnächst aufgebraucht ist (dann hat das Betriebspersonal die Möglichkeit, frisches Finishband zur Anordnung an der Bandfinishvorrichtung vorzubereiten, sodass der Betrieb der Bandfinishvorrichtung nur kurzzeitig unterbrochen werden muss).

Zur Erfassung des Aufbrauchs von frischem Finishband kann beispielsweise ein Sensor vorgesehen sein, der einen zu kleinen Abwickelradius von einer Vorratsrolle für frisches Finishband erfasst.

Eine Fehlermeldung kann beispielsweise darin bestehen, dass ein Bruch oder Riss des Finishbands gemeldet wird. Zur Erfassung eines solchen Defekts des Finishbands kann beispielsweise ein Sensor vorgesehen sein, der eine Anlage eines gespannten, intakten Finishbandabschnitts und die mit einem Defekt des Finishbands einhergehende Abwesenheit einer solchen Anlage erfasst.

Es ist vorzugsweise möglich, nur einen Sensor zu verwenden, der sowohl einen Aufbrauch von frischem Finishband als auch einen Bruch oder Riss des Finishbands erfasst.

Für den Fall, dass mindestens ein Sensor zur Erfassung einer Bewegung von mittels des mechanischen Anschlusses zumindest mittelbar angetriebenen Bauteilen der Bandfinishvorrichtung vorgesehen ist, können im einfachsten Fall Fehlermeldungen und/oder Statusmeldungen erzeugt werden, welche einen Bewegungszustand eines Bauteils oder einer Baugruppe der Bandfinishvorrichtung betreffen. Beispielsweise kann ein Sensor vorgesehen sein, der eine Transportbewegung des Finishbands selbst und/oder einer Vorratsrolle für Finishband erfasst, und/oder ein Sensor, der eine Oszillationsbewegung des Andrückwerkzeugs erfasst.

Besonders bevorzugt ist es, wenn die Funktionsüberwachungseinrichtung mindestens zwei Sensoren aufweist, wobei ein erster Sensor eine Bewegung eines ersten Bauteils und ein zweiter Sensor eine Bewegung eines zweiten Bauteils erfasst, das dem ersten Bauteil in einer Kraftflussrichtung folgt. Mittels des ersten Sensors wird ein Bewegungszustand des ersten Bauteils überwacht. Mittels des zweiten Sensors wird ein Bewegungszustand des dem ersten Bauteil in Kraftflussrichtung folgenden zweiten Bauteils überwacht. Auf diese Weise kann eine unerwünschte Unterbrechung des Kraftflusses zwischen dem ersten Bauteil und dem zweiten Bauteil detektiert werden.

Bei dem vorstehend genannten zweiten Bauteil kann es sich insbesondere um das Finishband handeln, dessen Transportbewegung überwacht werden soll, und/oder um das Andrückwerkzeug, dessen Oszillationsbewegung überwacht werden soll.

Die Versendung von Fehlermeldungen und/oder Statusmeldungen erfolgt insbesondere drahtlos, wobei standardisierte Übertragungswege wie Bluetooth und WLAN bevorzugt sind. Es ist auch möglich, von den Sensoren erfasste Daten, Fehlermeldungen und/oder Statusmeldungen in einer lokalen Speichereinrichtung zu speichern und in bestimmten Intervallen auszulesen.

Es ist bevorzugt, dass die Funktionsüberwachungseinrichtung einen ebenfalls an der Bandfinishvorrichtung angeordneten elektrischen Energiespeicher aufweist, der vorzugsweise während des Austauschs eines Finishbands aufgeladen wird, beispielsweise kabelgebunden oder induktiv. Die entsprechenden Anschlüsse können im Bereich einer Parkposition der Bandfinishvorrichtung an oder von der Werkzeugmaschine oder auch unabhängig von der Werkzeugmaschine bereitgestellt sein. Vorzugsweise fragt die Auswerteeinrichtung einen ausreichend hohen Ladestand des Energiespeichers ab und übersendet den Ladestand als Statusmeldung an die externe Empfangseinrichtung und/oder als Fehlermeldung bei Unterschreitung eines Mindestladestands.

Es ist aber auch möglich, dass der Drehantrieb der Werkzeugmaschine einen Generator zur Energieversorgung der Funktionsüberwachungseinrichtung antreibt. Auch eine Energieversorgung der Funktionsüberwachungseinrichtung mittels eines solaren Energiewandlers ist möglich.

Die vorstehenden Merkmale und Vorteile einer Funktionsüberwachungseinrichtung sind - unabhängig von einer Bandfinishvorrichtung mit den Merkmalen gemäß der Patentansprüche - auch bei einer Finishvorrichtung vorteilhaft, die nicht von einer externen Werkzeugmaschine angetrieben wird oder antreibbar ist, sondern einen eigenen Oszillationsantrieb zur Erzeugung einer Oszillationsbewegung eines Finishsteins oder eines Andrückwerkzeugs für ein Finishband aufweist und einen eigenen Finishbandantrieb. Eine solche Finishvorrichtung weist vorzugsweise auch einen eigenen Rotationsantrieb für den rotierenden Antrieb eines finishend zu bearbeitenden Werkstücks auf. Bei einer solchen Finishvorrichtung wird - abweichend von der vorstehenden Beschreibung - nicht eine Bewegung von mittels eines mechanischen Anschlusses zumindest mittelbar angetriebenen Bauteilen erfasst, sondern eine Bewegung von Bauteilen des eigenen Oszillationsantriebs und/oder des eigenen Finishbandantriebs.

Unabhängig von einer Bandfinishvorrichtung mit den Merkmalen gemäß der Patentansprüche ist es möglich, bei einer mit einer mit einer Werkzeugmaschine verbindbaren Bandfinishvorrichtung anstelle eines Drehantriebs der Werkzeugmaschine dessen Kühlschmiermittelversorgung für den Finishbandantrieb und/oder als Oszillationsantrieb der Bandfinishvorrichtung zu nutzen. Hierfür ist es vorteilhaft, wenn die Bandfinishvorrichtung einen Fluidanschluss aufweist, der mit der Kühlschmiermittelversorgung der Werkzeugmaschine koppelbar ist. Vorzugsweise wird nur eine erste Teilmenge des Kühlschmiermittels, bzw. dessen Druck und/oder Volumenstrom, als Antriebsenergie genutzt, damit eine zweite Teilmenge in herkömmlicher Weise zur Kühlung und Schmierung des Finishvorgangs verbleibt. Beispielsweise ist es möglich, mit dem von der Werkzeugmaschine bereitgestellten Kühlschmiermittel eine an der Bandfinishvorrichtung angeordnete Turbine anzutreiben, deren Turbinenausgangswelle einen Oszillationsantrieb antreibt oder Bestandteil des Oszillationsantriebs ist und/oder deren Turbinenausgangswelle einen Finishbandantrieb antreibt oder Bestandteil des Finishbandantriebs ist.

Weitere Merkmale und Vorteile der Erfindung sind Gegenstand der nachfolgenden Beschreibung und der zeichnerischen Darstellung bevorzugter Ausführungsbeispiele.

In der Zeichnung zeigt
- Fig. 1: eine perspektivische Ansicht einer Ausführungsform einer Bandfinishvorrichtung bei Anordnung an einer Werkzeugmaschine;
- Fig. 2: eine Seitenansicht der Bandfinishvorrichtung gemäß Fig. 1;
- Fig. 3: eine perspektivische Ansicht der Bandfinishvorrichtung gemäß Fig. 1, aus einer im Vergleich zu Fig. 1 rückwärtigen Perspektive;
- Fig. 4: eine der Fig. 3 entsprechende Ansicht der Bandfinishvorrichtung, wobei ein in Fig. 3 dargestelltes Gehäuse in Fig. 4 nicht dargestellt ist;
- Fig. 5: eine Seitenansicht der Bandfinishvorrichtung gemäß Fig. 4, aus einer im Vergleich zu Fig. 2 rückwärtigen Sichtrichtung;
- Fig. 6: eine perspektivische Ansicht einer weiteren Ausführungsform einer Bandfinishvorrichtung bei Anordnung an einer Werkzeugmaschine;
- Fig. 7: eine perspektivische Ansicht eines Andrückbereichs einer weiteren Ausführungsform einer Bandfinishvorrichtung;
- Fig. 8: ein Getriebe der Bandfinishvorrichtung gemäß Fig. 1 in einer Darstellung, welche einem Ausschnitt der Fig. 5 entspricht;
- Fig. 9: das Getriebe gemäß Fig. 8 aus einer im Vergleich zu Fig. 8 rückwärtigen Sichtrichtung;
- Fig. 10: eine perspektivische Darstellung des Getriebes gemäß Fig. 8, aus einer im Vergleich zu Fig. 8 rückwärtigen Perspektive;
- Fig. 11: eine Schnittansicht des Getriebes gemäß Fig. 8 längs einer in Fig. 8 und 9 mit XI - XI bezeichneten Schnittebene;
- Fig. 12: eine Schnittansicht des Getriebes gemäß Fig. 8 längs einer in Fig. 9 mit XII - XII bezeichneten Schnittebene;
- Fig. 13: eine perspektivische Ansicht von Teilen des Getriebes gemäß Fig. 8, mit Darstellung eines von einem erste Übertragungsweg abweichenden zweiten Übertragungswegs;
- Fig. 14: eine der Fig. 13 entsprechende Darstellung des ersten Übertragungswegs;
- Fig. 15: eine perspektivische Ansicht einer Kupplungseinrichtung des Getriebes gemäß Fig. 8;
- Fig. 16: eine Seitenansicht der Kupplungseinrichtung gem. Fig. 15 in einem Zustand, in welchem ein Kraftfluss durch den ersten Übertragungsweg hindurch hergestellt ist;
- Fig. 17: eine der Fig. 16 entsprechende Ansicht in einem Zustand, in welchem der Kraftfluss durch den ersten Übertragungsweg hindurch unterbrochen ist;
- Fig. 18: eine perspektivische Ansicht eines dem Zusatzgetriebes der Bandfinishvorrichtung; und
- Fig. 19: eine perspektivische Ansicht von Teilen der Bandfinishvorrichtung, mit dem Zusatzgetriebe gemäß Fig. 18.

Eine in Fig. 1 dargestellte Anordnung ist insgesamt mit dem Bezugszeichen 10 bezeichnet und umfasst eine abschnittsweise dargestellte Werkzeugmaschine 12 und eine Bandfinishvorrichtung 14.

Die Werkzeugmaschine 12 weist einen Revolver 16 auf, der um eine Revolverachse 18 verdrehbar ist und eine Mehrzahl von entlang eines Umfangs um die Revolverachse 18 verteilt angeordnete Drehantriebe 20 aufweist. Die Drehantriebe 20 dienen dazu, eine seitens der Werkzeugmaschine 12 erzeugte Drehbewegung auf in Drehrichtung angetriebene Werkzeuge zu übertragen, bspw. auf Bohr- oder Fräswerkzeuge oder Gewindebohrer. Die Werkzeugmaschine 12 kann weitere, in der Zeichnung nicht dargestellte Revolver 16 aufweisen, welche einen identischen oder ähnlichen Aufbau haben.

Die Drehantriebe 20 umfassen in an sich bekannter Weise jeweils eine Aufnahme zur formschlüssigen Festlegung eines Werkzeughalters an dem Revolver 16 und ein Drehantriebselement zum Drehantrieb eines in einem Werkzeughalter gehaltenen Werkzeugs.

Die Werkzeugmaschine 12 weist ferner einen Rotationsantrieb 22 auf, mit welchem ein (nicht dargestelltes) Werkstück um eine Rotationsachse 24 rotierend antreibbar ist. Beispielsweise umfasst der Rotationsantrieb 22 einen Spindelstock 26 und einen Reitstock 28. Ein zwischen diesen Teilen aufgespanntes Werkstück rotiert dann beispielsweise in einer mit 30 bezeichneten Rotationsrichtung um die Rotationsachse 24.

Anstelle eines oder zusätzlich zu den vorstehend genannten Werkzeughaltern mit daran gehaltenen Werkzeugen ist ein solcher Drehantrieb 20 der Werkzeugmaschine 12 auch mit einem insgesamt mit dem Bezugszeichen 32 bezeichneten mechanischen Anschluss der Bandfinishvorrichtung 14 koppelbar, vgl. Fig. 3. Dieser Anschluss 32 weist einen bezogen auf die Bandfinishvorrichtung 14 orts- und lagefesten Anschlussabschnitt 34 auf, welcher mittels einer Verzahnung 36 mit einer Gegenverzahnung einer komplementären Aufnahme des Drehantriebs 20 drehfest verbindbar ist. Auf diese Weise ist die Bandfinishvorrichtung 14 fest mit den Revolver 16 verbunden. Der Anschlussabschnitt 34 ist hohl und umhüllt eine Vorrichtungseingangswelle 38, die an ihrer freien Stirnseite drehfest mit dem Drehantriebselement des Drehantriebs 20 der Werkzeugmaschine 12 verbindbar ist. Auf diese Weise kann eine Drehbewegung eines Drehantriebs 20 auf die Vorrichtungseingangswelle 38 übertragen werden.

Die Bandfinishvorrichtung 14 weist ein Finishband 42 auf, mittels welchem die Oberfläche eines um die Rotationsachse 24 rotierenden Werkstücks finishend bearbeitet wird. Dabei wird das Finishband 42 auf die Oberfläche des Werkstücks angedrückt. Der Rotationsbewegung 30 des Werkstücks überlagert wird das Finishband 42 in zueinander entgegengesetzten und zu der Rotationsachse parallelen Oszillationsrichtungen 44 und 46 bewegt (vgl. Fig. 1 und 3), beispielsweise um einen Oszillationshub von wenigen Millimetern, sodass durch die abrasive Wirkung des Finishbands 42 auf der Oberfläche des Werkstücks eine für das Finishverfahren charakteristische Kreuzschliffstruktur entsteht.

Die Bandfinishvorrichtung 14 weist keinen eigenen Antrieb auf; vielmehr können zumindest in bestimmten Betriebszuständen der Bandfinishvorrichtung 14 sowohl die vorstehend beschriebene Oszillationsbewegung des Finishbands 42 als auch eine Transportbewegung des Finishbands 42 längs einer zu der Bandverlaufsrichtung des Finishbands 42 parallelen Förderrichtung 48 (vgl. Fig. 3) durch Verwendung des Drehantriebs 20 der Werkzeugmaschine 12 erzeugt werden. Hierfür wird eine Drehung der Vorrichtungseingangswelle 38 über nachfolgend beschriebene Bauteile der Bandfinishvorrichtung 14 übertragen, sodass im Bereich eines Andrückwerkzeugs 50 (vgl. beispielsweise Fig. 2 bis 5) das Finishband 42 längs der Oszillationsrichtungen 44 und 46 oszillierend angetrieben werden kann und sodass das Finishband 42 in der Förderrichtung 48 angetrieben werden kann.

Die Bandfinishvorrichtung 14 weist eine in Fig. 4 gut erkennbare Halteplatte 52 auf, welche vorzugsweise senkrecht zu einer durch die Oszillationsrichtungen 44 und 46 definierten Oszillationsachse 54 verläuft. Die Halteplatte 52 dient dazu, verschiedene Bauteile der Bandfinishvorrichtung 14 zu fixieren. In einem bezogen auf die Halteplatte 52 vorderen Bereich der Bandfinishvorrichtung 14 ist das Andrückwerkzeug 50 vorgesehen, das beispielweise in Form einer Andrückrolle 56 ausgebildet ist, welche das Finishband 42 gegen die Oberfläche eines zu finishenden Werkstücks andrückt.

Das Andrückwerkzeug 50 ist an einem Andrückwerkzeugträger 58 gehalten, der gemeinsam mit dem Andrückwerkzeug 50 längs der Oszillationsachse 54 oszillierend angetrieben ist. Der Andrückwerkzeugträger 58 ist an einem Oszillationsantrieb 60 gehalten, der bezogen auf die Oszillationsachse 54 ortsfest ist, jedoch längs einer zu der Oszillationsachse 54 senkrechten Andrückachse 62 gesehen unterschiedliche Abstände zu der Halteplatte 52 einnehmen kann.

Der Oszillationsantrieb 60 ist längs der Andrückachse 62 gesehen mit einer an sich bekannten und daher nicht dargestellten Andrückeinrichtung (beispielsweise Druckfedern) an der Halteplatte 52 oder damit fest verbundenen Bauteilen abgestützt, sodass der Oszillationsantrieb 60 samt Andrückwerkzeugträger 58 und Andrückwerkzeug 50 einen Andrückabschnitt des Finishbands 42 gegen das finishend zu bearbeitende Werkstück andrücken kann. Ein Bauraum zwischen einem Gehäuse 64 (vgl. Fig. 3) der Bandfinishvorrichtung 14 und dem Oszillationsantrieb 60 ist vorzugsweise mittels eines Faltenbalgs 66 überbrückt.

Bei dem Oszillationsantrieb 60 kann es sich um einen an sich bekannten und daher nicht näher dargestellten Exzenterantrieb handeln, der eine Eingangsdrehbewegung in eine oszillierende Bewegung des Andrückwerkzeugträgers 58 übersetzt.

Die Eingangsdrehbewegung für den Oszillationsantrieb 60 wird von einem Verteilergetriebe 68 bereitgestellt, das von seinerseits von der Vorrichtungseingangswelle 38 angetrieben ist.

Das Verteilergetriebe 68 weist eine erste, nicht dargestellte Abgriffswelle auf, welche die Drehbewegung der Vorrichtungseingangswelle 38 auf einen Exzenter des Oszillationsantriebs 60 umleitet. In dem dargestellten Ausführungsbeispiel wird kein Getriebe verwendet, welches in Abhängigkeit einer Eingangsdrehrichtung voneinander abweichende Drehgeschwindigkeiten bereitstellt; dies bedeutet, dass bei dem dargestellten Ausführungsbeispiel die Oszillationsfrequenz des Andrückwerkzeugs 50 direkt proportional abhängig ist von der Drehgeschwindigkeit, welche mit Hilfe der Werkzeugmaschine 12 an der Vorrichtungseingangswelle 38 bereitgestellt wird. Für die Oszillation des Andrückwerkzeugs 50 längs der Oszillationsachse 54 ist es unerheblich, in welcher Drehrichtung die Vorrichtungseingangswelle 38 dreht. Wenn sich das Andrückwerkzeug 50 beispielsweise bezogen auf den Oszillationshub in einer mittleren Position befindet und die Vorrichtungseingangswelle sich in einer ersten Drehrichtung dreht, wird das Andrückwerkzeug 50 zunächst in einer ersten Oszillationsrichtung 44 bewegt, bis es den Umkehrpunkt erreicht und bis zum Erreichen des zweiten Umkehrpunkts in der entgegengesetzten Oszillationsrichtung 46 bewegt wird, bevor es wieder in der ersten Oszillationsrichtung 44 bewegt wird, und so fort. Wird die Vorrichtungseingangswelle 38 in einer zu der ersten Drehrichtung entgegengesetzten zweiten Drehrichtung gedreht, bewegt sich das Andrückwerkzeug 50 ausgehend von einer mittleren Position längs des Oszillationshubs zunächst in der zweiten Oszillationsrichtung 46 bis zum zweiten Umkehrpunkt, danach in der ersten Oszillationsrichtung 44 in Richtung auf den ersten Umkehrpunkt bewegt, und so fort. Mit anderen Worten: Mit Ausnahme einer kurzen Anlaufphase ist es für den oszillierenden Betrieb der Bandfinishvorrichtung 14 unerheblich, in welcher Drehrichtung die Vorrichtungseingangswelle 38 von der Werkzeugmaschine 12 angetrieben wird.

Die Vorrichtungseingangswelle 38 und die vorstehend genannte erste Abgriffswelle können beispielsweise über ein Kronenradgetriebe miteinander bewegungsgekoppelt sein.

Das Verteilergetriebe 68 weist eine zweite Abgriffswelle 70 (vgl. Fig. 5) auf, welche ebenfalls mit der Vorrichtungseingangswelle 38 bewegungsgekoppelt ist, beispielsweise mittels eines Kronenradgetriebes.

Bezogen auf die Vorrichtungseingangswelle 38 zweigen die beiden Abgriffswellen in voneinander abgewandten Richtungen ab; die zweite Abgriffswelle 70 dient zum Antrieb eines nachfolgend beschriebenen Getriebes 72, das Teil eines Finishbandantriebs der Bandfinishvorrichtung 14 ist.

Das in Fig. 5 linkerhand dargestellte Getriebe 72 ist in Fig. 8 in Alleinstellung und vergrößert dargestellt. Das Getriebe 72 weist eine Getriebeeingangswelle 74 (nachfolgend kurz: Eingangswelle 74) auf, welche von der zweiten Abgriffswelle 70 des Verteilergetriebes 68 angetrieben ist. Das Getriebe 72 weist ferner eine Getriebeausgangswelle 76 (nachfolgend kurz: Ausgangswelle 76) auf, welche ein in Fig. 5, 18 und 19 dargestelltes Zusatzgetriebe 124 antreibt.

Ferner weist das Getriebe 72 eine Zusatzwelle 80 auf. Vorzugsweise sind die Eingangswelle 74, die Ausgangswelle 76 und die Zusatzwelle 80 zueinander parallel orientiert.

Das Getriebe 72 weist eine der Eingangswelle 74 nachgeschaltete erste Getriebestufe 82 und eine der ersten Getriebestufe 82 folgende zweite Getriebestufe 84 auf, welche der Ausgangswelle 76 vorgeschaltet ist.

Abhängig von der Drehrichtung der Eingangswelle 74 stellt das Getriebe 72 in Fig. 13 und 14 dargestellte, unterschiedliche Übertragungswege bereit. Eine in Fig. 15 dargestellte Kupplungseinrichtung 86 dient dazu, einen in Fig. 14 dargestellten, ersten Übertragungsweg 88 herzustellen (vgl. Fig. 16) oder zu unterbrechen (vgl. Fig. 17). Ein zweiter, in Fig. 13 dargestellter Übertragungsweg 90 ist von der Kupplungseinrichtung 86 unabhängig.

Das Getriebe 72 weist fünf Zahnräder auf. Der ersten Getriebestufe 82 zugeordnet ist ein Eingangsrad 92, das drehfest mit der Eingangswelle 74 verbunden ist. Der zweiten Getriebestufe 84 zugeordnet ist ein Ausgangsrad 94, das drehfest mit der Ausgangswelle 76 verbunden ist.

Ferner weist das Getriebe 72 drei Koppelräder auf. In der ersten Getriebestufe 82 kämmt das Eingangsrad 92 mit einem ersten Koppelrad 96. Das erste Koppelrad 96 ist auf der Zusatzwelle 80 angeordnet und dort mittels eines Radiallagers 98 gelagert, vgl. Fig. 15.

Ein zweites Koppelrad 100 und ein drittes Koppelrad 102 sind der zweiten Getriebestufe 84 zugeordnet. Das zweite Koppelrad 100 ist mittels eines ersten Freilaufs 104 an der Eingangswelle 74 angeordnet. Das dritte Koppelrad 102 ist ebenfalls mittels eines zweiten Freilaufs 106 an der Zusatzwelle 80 angeordnet.

Das zweite Koppelrad 100 und das dritte Koppelrad 102 kämmen jeweils mit dem Ausgangsrad 94. Für die nachfolgende Beschreibung wird zunächst davon ausgegangen, dass die in Fig. 15 bis 17 dargestellte Kupplungseinrichtung 86 das erste Koppelrad 96 drehfest mit der Zusatzwelle 80 verbindet. Unter dieser Voraussetzung ergeben sich nachfolgende, unter Bezugnahme auf Fig. 13 und 14 beschriebene, unterschiedliche Übertragungswege durch das Getriebe 72 hindurch, welche zwischen der Eingangswelle 74 und der Ausgangswelle 76 anliegen und welche von der Drehrichtung, mit welcher die Eingangswelle 74 angetrieben ist, abhängig sind.

Eine in Fig. 14 dargestellte Drehrichtung, bei welcher die Eingangswelle aus Sicht des Verteilergetriebes 68 gesehen im Gegenuhrzeigersinn angetrieben ist, wird nachfolgend als "erste Drehrichtung 108" bezeichnet. Eine hierzu entgegengesetzte zweite Drehrichtung wird nachfolgend als "zweite Drehrichtung 110" (vgl. Fig. 13) bezeichnet. Die beiden Drehrichtungen 108 und 110 entsprechen von dem Drehantrieb 20 der Werkzeugmaschine 12 bereitgestellte Drehrichtungen 108, 110, die auf die Vorrichtungseingangswelle 38 übertragen werden, vgl. auch Fig. 1 und 3.

Bei Antrieb der Eingangswelle 74 in der zweiten Drehrichtung 110 dreht das Eingangsrad 92 gemeinsam mit der Eingangswelle 74 in der zweiten Drehrichtung 110. Die Sperrrichtung des ersten Freilaufs 104 ist so gewählt, dass bei Drehung der Eingangswelle 74 in der zweiten Drehrichtung 110 das zweite Koppelrad 100 mitgenommen wird, also ein Drehmoment von der Eingangswelle 74 auf das zweite Koppelrad 100 übertragen wird. Diese Drehung wird auf das Ausgangsrad 94 und somit auf die Ausgangswelle 76 übertragen, sodass über nachfolgend noch beschriebene Bauteile der Bandfinishvorrichtung 14 das Finishband 42 mit einer vergleichsweise hohen Transportgeschwindigkeit in Förderrichtung 48 antreibbar ist.

Es ist beispielsweise möglich, dass das zweite Koppelrad 100 einen geringfügig größeren Durchmesser als das Ausgangsrad 94 hat, sodass entlang des "zweiten Übertragungswegs 90" eine Übersetzung von < 1, beispielsweise von ca. 0,9, bereitgestellt wird.

Bei dem zweiten Übertragungsweg 90 kämmt das Ausgangsrad 94 auch mit dem dritten Koppelrad 102, sodass dieses von dem Ausgangsrad 94 angetrieben ist. Die Sperrrichtung des zweiten freien Freilaufs 106 ist jedoch so gewählt, dass bei einer durch den Antrieb mittels des Ausgangsrads 94 bedingten Drehung des dritten Koppelrads 102 kein Drehmoment auf die Zusatzwelle 80 übertragen wird; das dritte Koppelrad 102 kann somit blockierungsfrei mit dem Ausgangsrad 94 kämmen.

Gleichzeitig kämmt das erste Koppelrad 96 mit dem Eingangsrad 92 und überträgt (bei entsprechender Stellung der Kupplungseinrichtung 86) diese Drehbewegung auf die Zusatzwelle 80. Aufgrund der Wahl der Sperrrichtung des zweiten Freilaufs 106 erfolgt wiederum keine Übertragung von Drehmoment von der Zusatzwelle 80 auf das dritte Koppelrad 102. Dies hat zur Folge, dass das erste Koppelrad 96 blockierungsfrei mit dem Eingangsrad 92 kämmen kann, und zwar unabhängig davon, ob die Kupplungseinrichtung 86 eingerastet ist oder nicht.

Sofern die Kupplungseinrichtung 86 eingerastet ist (vgl. Fig. 16) wird die Drehung des ersten Koppelrads 96 zwar auf die Zusatzwelle 80 übertragen, wobei aber der zweite Freilauf 106 aufgrund der gewählten Sperrrichtung kein Drehmoment von der Zusatzwelle 80 auf das dritte Koppelrad 102 überträgt. Wenn die Kupplungseinrichtung ausgerastet ist (vgl. Fig. 17), ist die Verbindung zwischen dem ersten Koppelrad 96 und der Zusatzwelle 80 unterbrochen. Ferner ist die Zusatzwelle 80 über den Freilauf 106 von dem dritten Koppelrad 102 entkoppelt, sodass sich in diesem Zustand die Zusatzwelle 80 nicht oder nur reibungsbedingt geringfügig dreht.

Mit dem vorstehend beschriebenen zweiten Übertragungsweg wird am Ausgang des Getriebes 72 eine vergleichsweise hohe Drehgeschwindigkeit bereitgestellt, welche mit einer vergleichsweise hohen Bandfördergeschwindigkeit des Finishbands 42 einhergeht. Diese hohe Fördergeschwindigkeit korrespondiert immer mit der zweiten Drehrichtung 110, und wie vorstehend beschrieben, unabhängig davon, in welchem Zustand sich die Kupplungseinrichtung 86 gemäß Fig. 15 bis 17 befindet.

Bei Wahl der zu der zweiten Drehrichtung 110 entgegengesetzten ersten Drehrichtung 108, vgl. Fig. 14, dreht das Eingangsrad 92 gemeinsam mit der Eingangswelle 74 in der ersten Drehrichtung 108 und überträgt diese Bewegung auf das erste Koppelrad 96. Sofern die Kupplungseinrichtung 86 den Kraftfluss zwischen dem ersten Koppelrad 96 und der Zusatzwelle 80 herstellt, wird die Drehbewegung des ersten Koppelrads 96 auf die Zusatzwelle 80 übertragen. Von der Zusatzwelle 80 ausgehend überträgt der gesperrte zweite Freilauf 106 die Drehbewegung auf das dritte Koppelrad 102, welches seinerzeit die Drehbewegung auf das Ausgangsrad 94 und auf die Ausgangswelle 76 überträgt. Da in dem in Fig. 14 dargestellten, ersten Kraftübertragungsweg 88 zwischen dem Eingangsrad 92 und dem Ausgangsrad 94 die Zusatzwelle 80 wirksam ist, ist eine an dem Ausgangsrad 94 und der Ausgangswelle 76 anliegende Drehrichtung 112 identisch zu der Drehrichtung 112, die sich bei Wahl der zweiten Drehrichtung 110 als Eingangsgröße zur Eingangswelle 74 (vgl. Fig. 13) ergibt. Dies bedeutet, dass unabhängig von der Wahl des Übertragungswegs 88 oder 90, welcher von der Wahl der Drehrichtung (erste Drehrichtung 108 oder zweite Drehrichtung 110) abhängt, die Ausgangswelle 76 immer in derselben Drehrichtung 112 dreht, sodass sichergestellt ist, dass das Finishband 42 immer in derselben Förderrichtung 48 transportiert wird.

Bei dem in Fig. 14 dargestellten Zustand des ersten Übertragungswegs 88 kämmt das zweite Koppelrad 100 mit dem Ausgangsrad 94, wobei aber der erste Freilauf 104 diese Bewegung des zweiten Koppelrads 100 von der Eingangswelle 74 entkoppelt. Auf diese Weise können die Eingangswelle 74 und das zweite Koppelrad 100 in zueinander entgegengesetzten Drehrichtungen drehen, ohne dass es zu einer Blockierung kommt.

Die über den ersten Übertragungsweg 88 gemäß Fig. 14 bereitgestellte Übersetzung kann beispielsweise ca. das zweifache der Übersetzung des zweiten Übertragungswegs 90 gemäß Fig. 13 betragen, sodass eine an der Ausgangswelle 76 anliegende Drehgeschwindigkeit niedriger als eine Drehgeschwindigkeit, welche bei Wahl des zweiten Übertragungswegs 90 entsteht. Somit kann das Finishband 42 bei Wahl des ersten Übertragungswegs 88 mit einer vergleichsweise niedrigen Bandfördergeschwindigkeit transportiert werden. Mittels der nachfolgend unter Bezugnahme auf die Fig. 15 bis 17 beschriebenen Kupplungseinrichtung 86 ist es aber sogar möglich, die an der Ausgangswelle 76 anliegende Geschwindigkeit auf "Null" zu reduzieren.

Die Kupplungseinrichtung 86 gemäß Fig. 15 weist eine zu der Zusatzwelle 80 koaxiale Schaltmuffe 114 auf, welche von einer Schaltgabel 116 betätigt wird, welche ihrerseits mittels eines manuell zu handhabenden Schaltgriffs 118 betätigt werden kann, wodurch die Schaltgabel in zu der Erstreckung der Zusatzwelle 80 paralleler Richtung verlagert wird.

Die Zusatzwelle 80 weist einen drehfest mit der Zusatzwelle 80 verbundenen ersten Verzahnungsabschnitt 120 auf, welcher mit einer Innenverzahnung der Schaltmuffe 114 zusammenwirkt, sodass ein drehfester Verbund zwischen dem ersten Verzahnungsabschnitt 120 der Zusatzwelle 80 und der Schaltmuffe 114 hergestellt ist.

Das erste Koppelrad 96 weist einen drehfest mit dem ersten Koppelrad 96 verbundenen zweiten Verzahnungsabschnitt 122 auf, welcher bei entsprechender Position der Schaltmuffe 114 drehfest mit der Innenverzahnung der Schaltmuffe 114 zusammenwirkt.

In Fig. 17 ist die Kupplungseinrichtung 86 in einem ausgerasteten Zustand dargestellt. Die Schaltmuffe 114 ist auf Höhe des ersten Verzahnungsabschnitts 120 angeordnet und zu dem zweiten Verzahnungsabschnitt 122 des ersten Koppelrads 96 beabstandet. In diesem Zustand wird eine Drehbewegung der Eingangswelle 74 zwar über das Eingangsrad 92 auf das erste Koppelrad 96 übertragen, jedoch nicht von dem ersten Koppelrad 96 über die Schaltmuffe 114 auf die Zusatzwelle 80. Eine solche Übertragung erfolgt in dem in Fig. 16 dargestellten eingerasteten Zustand der Schalteinrichtung 86, bei welcher die Schaltmuffe 114 so verschoben ist, dass sie sowohl mit dem ersten Verzahnungsabschnitt 120 der Zusatzwelle 80 als auch mit dem zweiten Verzahnungsabschnitt 122 des ersten Koppelrads 96 überlappt und eine drehfeste Verbindung zwischen dem ersten Koppelrad 96 und der Zusatzwelle 80 herstellt.

Wenn die Kupplungseinrichtung den in Fig. 17 dargestellten, ausgerasteten Zustand ein, hat dies für den zweiten Übertragungsweg 90 (vgl. Fig. 13), wie vorstehend bereits erläutert, keinen Effekt hinsichtlich der Übertragung der Bewegung von der Eingangswelle 74 über das zweite Koppelrad 100 auf das Ausgangsrad 94 und die Ausgangswelle 76. Ein solcher Effekt stellt sich jedoch bei dem in Fig. 14 dargestellten ersten Übertragungsweg 88 ein. Wenn nämlich die Kupplungseinrichtung 86, wie in Fig. 17 dargestellt, ausgerastet ist, sodass die Zusatzwelle 80 und das erste Koppelrad 96 voneinander entkoppelt sind, wird eine Drehbewegung der Eingangswelle 74 (vgl. Fig. 14) zwar auf das erste Koppelrad 96 übertragen, nicht aber von dort auf die Zusatzwelle 80. Da, wie vorstehend beschrieben, die Eingangswelle 74 auch nicht über den ersten Freilauf 104 eine Drehbewegung auf das zweite Koppelrad 102 überträgt, führt die Kombination aus Wahl der ersten Drehrichtung 108 gemäß Fig. 14 und dem Ausrasten der Kupplungseinrichtung 86 gemäß Fig. 17 dazu, dass sich lediglich die Eingangswelle 74, das Eingangsrad 92 und das erste Koppelrad 96 drehen. Infolge des ausgerasteten Zustands der Kupplungseinrichtung 86 stehen die Zusatzwelle 80, das dritte Koppelrad 102 und das Ausgangsrad 94 mit der Ausgangswelle 76 still. Das zweite Koppelrad 100 steht still oder dreht sich reibungsbedingt nur geringfügig, weil der erste Freilauf 104 bei Wahl der ersten Drehrichtung 108 der Eingangswelle 74 freiläuft.

Im Ergebnis kann auf diese Weise in Abhängigkeit der Wahl der Eingangsgröße (erste Drehrichtung 108 oder zweite Drehrichtung 110) des Getriebes 72 am Ausgang des Getriebes, also an der Ausgangswelle 76, eine höhere zweite Drehgeschwindigkeit bereitgestellt werden oder eine niedrigere erste Drehgeschwindigkeit, welche bei Unterbrechung des ersten Übertragungswegs 88 durch Ausrasten der Kupplungseinrichtung 86 auch zu "Null" wählbar ist. Die höhere zweite Drehgeschwindigkeit korrespondiert mit einer höheren Fördergeschwindigkeit des Finishbands 42; die niedrigere erste Drehgeschwindigkeit mit einer niedrigeren Fördergeschwindigkeit. Eine zu "Null" gewählte erste Drehgeschwindigkeit korrespondiert mit einem in Bandrichtung stillstehenden Finishband 42.

Die Ausgangswelle 76 des Getriebes 72 treibt ein in Fig. 18 und 19 dargestelltes Zusatzgetriebe 124 an, welches im Bereich einer Außenseite der Bandfinishvorrichtung 14 angeordnet ist, vorzugsweise außerhalb und in einem rückwärtigen Bereich der Halteplatte 52. Vorzugsweise ist die Ausgangswelle 76 des Getriebes 72 auf einer ersten Seite 126 der Halteplatte 52 angeordnet ist und eine Abtriebswelle 128 des Zusatzgetriebes 124 auf einer der ersten Seite abgewandten zweiten Seite 130 der Halteplatte 52.

Das Zusatzgetriebe 124 weist ein Eingangsrad 132 auf, das drehfest mit der Ausgangswelle 76 des Getriebes verbunden ist, beispielsweise über eine formschlüssige und lösbare Steckverbindung. Das Eingangsrad 132 kämmt mit einem Ausgangsrad 134, das drehfest mit Abtriebswelle 128 des Zusatzgetriebes 124 verbunden ist, beispielsweise über eine formschlüssige und lösbare Steckverbindung. Vorzugsweise sind die Verbindungen zwischen der Ausgangswelle 76 und dem Eingangsrad 132 und zwischen der Abtriebswelle 128 und dem Ausgangsrad 134 identisch ausgebildet, sodass das Eingangsrad 132 und das Ausgangsrad 134 miteinander austauschbar sind. Hierfür ist es natürlich bevorzugt, dass das Eingangsrad 132 und das Ausgangsrad 134 voneinander abweichende Zahnkreisdurchmesser aufweisen.

Es ist auch möglich, dass ein zweites Paar von Rädern 132, 134 mit abweichender Übersetzung bereitgehalten wird, welches gegen das erste Paar von Rädern 132, 134 austauschbar ist.

Dem Ausgangsrad 134 ist ein Winkelgetriebe 136 nachgeschaltet (vgl. Fig. 19). Das Winkelgetriebe 136 kann beispielsweise zweistufig ausgebildet sein und ein von der Abtriebswelle 128 des Zusatzgetriebes 124 angetriebenes Planetengetriebe 138 aufweisen, welches seinerseits ein Schneckengetriebe 140 antreibt. Das Schneckengetriebe 140 weist eine Abtriebswelle 142 auf, welches von der zweiten Seite 130 der Halteplatte 52 ausgehend eine Öffnung der Halteplatte 52 durchdringt und mit einem stirnseitigen Ende 144 auf der ersten Seite 126 der Halteplatte 52 mündet, vgl. Fig. 19 und 5.

Das stirnseitige Ende 144 der Abtriebswelle 142 ist mit einem ersten Riemenrad 146 verbunden, das einen ersten Riemen 148 in einer ersten Transportrichtung 150 antreibt. Der erste Riemen 148 ist ein Endlosriemen, dessen Bewegung eine Antriebsscheibe 152 einer Finishbandantriebswelle 154 antreibt. Die Finishbandantriebswelle 154 durchdringt ausgehend von der ersten Seite 126 der Halteplatte 52 die Halteplatte 52 und mündet mit einem gegenüberliegenden Ende 156 auf der zweiten Seite 130 der Halteplatte 52 mündet (vgl. Fig. 5 und 19 sowie Fig. 2), an welchem Ende ein Förderzahnrad 158 drehfest angeordnet ist. Das Förderzahnrad 158 kämmt unter Zwischenlage eines verbrachten Abschnitts von Finishband 42 mit einem Gegenzahnrad 160 zum Antrieb des Finishbands 42 in der Förderrichtung 48.

Das Finishband 42 ist auf der ersten Seite 126 der Halteplatte 52 bevorratet, vorzugsweise auf einer Vorratsrolle 162 (vgl. Fig. 2), von welcher frisches Finishband 42 abgerollt und über erste Umlenkrollen 166 dem Andrückwerkzeug 50 zugeführt wird. Von dort gelangt das Finishband 42 über zweite Umlenkrollen 168 zu der durch die Räder 158 und 160 gebildeten Fördereinrichtung 170 und schließlich über dritte Umlenkrollen 172 zu einer Sammelrolle 174.

Um zu gewährleisten, dass verbrauchtes Finishband 42 in Förderrichtung 48 gesehen auch nach der Fördereinrichtung 170 straff gehalten wird, weist die Sammelrolle 174 eine Drehachse 176 auf, welche ausgehend von der ersten Seite 126 der Halteplatte 52 die Halteplatte 52 durchdringt und auf der zweiten Seite 130 mit einer Spanneinrichtung 178 zusammenwirkt (vgl. Fig. 5). Die Spanneinrichtung 178 weist eine Antriebsscheibe 180 auf, welche mittels eines zweiten Riemens 182 angetrieben ist, der von einer Antriebswelle 184 angetrieben ist, welche ihrerseits von dem ersten Riemen 148 angetrieben wird.

Die Fördergeschwindigkeit des Finishbands 42 kann, wie vorstehend unter Bezugnahme auf das Getriebe 72 beschrieben, in Abhängigkeit der Stellung der Kupplungseinrichtung 86 zwischen einer vergleichsweise hohen Bandfördergeschwindigkeit und einer vergleichsweise niedrigen Bandfördergeschwindigkeit oder zwischen der genannten hohen Fördergeschwindigkeit und einem Stillstand des Finishbands 42 variieren. Eine hohe Fördergeschwindigkeit kann dabei mit einer finishenden Bearbeitung eines Werkstücks mit einem verhältnismäßig hohen Materialabtrag einhergehen. Diese Art der Bearbeitung kann auch mit "Schruppen" bezeichnet werden. Eine niedrigere Fördergeschwindigkeit oder aber ein Stillstand des Finishbands 42 geht mit einem niedrigeren Materialabtrag einher und kann auch als "Schlichten" bezeichnet werden.

Die vorstehende Bandfinishvorrichtung 14 wird unter Bezugnahme auf ein Finishband 42 beschrieben, welches nicht als Endlosband ausgebildet ist. Es ist aber möglich, ein Finishband 42 in Form eines solchen Endlosbandes zu verwenden, vgl. Fig. 6. Bei einer solchen Ausführungsform können eine Vorratsrolle 162 und eine Sammelrolle 174 entfallen. Dementsprechend kann auch eine Spanneinrichtung 178 für die Sammelrolle 174 entfallen.

Ferner ist es möglich, unabhängig davon, ob es sich bei dem Finishband 42 um ein Endlosband handelt oder nicht, anstelle einer Andrückrolle 56 ein Andrückwerkzeug 50 in Form einer Andrückschale 186 zu verwenden, vgl. Fig. 7.

Zur Überwachung der vorstehend beschriebenen Betriebszustände der Bandfinishvorrichtung 14 weist diese eine insgesamt mit dem Bezugszeichen 188 bezeichnete Funktionsüberwachungseinrichtung auf, vgl. Fig. 4 und 5. Diese weist eine Auswerteeinrichtung 190 zur Auswertung von Istwerten nachfolgend beschriebener Sensoren und eine Signalübertragungseinrichtung 192 auf, welche bei Abweichung eines Istwerts von einem in der Auswerteeinrichtung 190 hinterlegten Sollwert eine Fehlermeldung an eine externe Empfangseinrichtung sendet, beispielsweise an ein Mobiltelefon einer für den Betrieb der Werkzeugmaschine 12 zuständigen Person.

Die Funktionsüberwachungseinrichtung 188 umfasst mindestens einen der nachfolgend genannten Sensoren. Ein Sensor 194 ist benachbart zu der Vorratsrolle 162 (vgl. Fig. 2) angeordnet und steht in Kontakt mit einem Abschnitt des Finishbands 42. Der Sensor 194 erfasst sowohl einen Defekt (Riss oder Bruch) des Finishbands 42 als auch einen Abwickelradius des Finishbands 42. Liegt ein defektes Finishband 42 nicht mehr an dem Sensor 194 an, erzeugt der Sensor einen entsprechenden Istwert, der von dem in der Auswerteeinrichtung 190 hinterlegten Sollwert abweicht. Erfasst der Sensor 194 einen Abwickelradius, der einen in der Auswerteeinrichtung 190 hinterlegten Mindestradius unterschreitet, ergibt sich ebenfalls eine Abweichung von Ist- und Sollwert. Aufgrund dieser Abweichungen erzeugt die Auswerteeinrichtung 190 eine entsprechende Fehlermeldung (beispielsweise "Finishband gerissen" oder "Finishbandvorrat in 5 Minuten aufgebraucht") und übersendet diese mittels der Signalübertragungseinrichtung 192 an die externe Empfangseinrichtung.

Die Bandfinishvorrichtung 14 weist weitere Sensoren auf, welche die Bewegung verschiedener Bauteile der Bandfinishvorrichtung 14 umfassen, beispielsweise
- einen Sensor 196 (vgl. Fig. 3 und 4) zur Erfassung einer Transportbewegung des Finishbands 42 im Wege einer Erfassung einer Drehung der Vorratsrolle 162 und/oder
- einen Sensor 198 (vgl. Fig. 3, 4 und 5) zur Erfassung einer Oszillationsbewegung des Andrückwerkzeugträgers 58 (und somit des Andrückwerkzeugs 50) und/oder
- einen Sensor 200 (vgl. Fig. 5) zur Erfassung einer Drehbewegung des ersten Riemenrads 146 und/oder
- einen Sensor 202 zur Erfassung einer Drehbewegung der zweiten Abgriffswelle 70, welche über das Verteilergetriebe 68 mit einer Drehung der Richtung Oszillationsantrieb 60 abzweigenden ersten Abgriffswelle einhergeht.

Der Sensor 196 ist dem Sensor 200 in Kraftflussrichtung des Finishbandantriebs nachgeschaltet. Wenn der Sensor 200 eine Drehbewegung des ersten Riemenrads erfasst, der Sensor 196 aber keine Drehung der Vorratsrolle 162 erfasst, liegt eine unerwünschte Unterbrechung des Kraftflusses vor, die von der Auswerteeinrichtung 190 erfasst wird und zur Erzeugung und Versendung einer Fehlermeldung führt.

Wenn der Sensor 202 eine Drehbewegung der zweiten Abgriffswelle 70 und somit auch der ersten Abgriffswelle erfasst, der Sensor 198 aber keine Oszillation des Andrückwerkzeugträgers 58 erfasst, liegt eine unerwünschte Unterbrechung des Kraftflusses vor, die von der Auswerteeinrichtung 190 erfasst wird und zur Erzeugung und Versendung einer Fehlermeldung führt.

## Patentansprüche

1. Bandfinishvorrichtung (14), mit einem Finishband (42) und mit einem mechanischen Anschluss (32) für einen Drehantrieb (20) einer Werkzeugmaschine (12), wobei der mechanische Anschluss (32) zumindest mittelbar mit einem Oszillationsantrieb (60) gekoppelt ist, welcher einen Wandler zur Umwandlung einer Drehbewegung in eine Oszillationsbewegung eines Andrückwerkzeugs (50) umfasst, wobei das Andrückwerkzeug (50) dazu bestimmt ist, das Finishband (42) gegen ein finishend zu bearbeitendes Werkstück anzudrücken, wobei der mechanische Anschluss (32) zumindest mittelbar mit einem Finishbandantrieb zum Fördern des Finishbands (42) gekoppelt ist, wobei der Oszillationsantrieb (60) und/oder der Finishbandantrieb ein Getriebe (72) aufweist oder aufweisen, **dadurch gekennzeichnet, dass** eine Eingangsgröße des Getriebes (72) die Drehrichtung des Drehantriebs (20) der Werkzeugmaschine (12) ist und eine Ausgangsgröße des Getriebes (72) von der Eingangsgröße abhängige, voneinander abweichende Drehgeschwindigkeiten, dass eine erste Drehrichtung (108) des Drehantriebs (20) mit einer ersten Drehgeschwindigkeit korrespondiert und eine zu der ersten Drehrichtung (108) entgegengesetzte zweite Drehrichtung (110) mit einer zweiten Drehgeschwindigkeit und dass eine Drehrichtung (112) am Ausgang des Getriebes (72) unabhängig von der Eingangsgröße immer dieselbe Drehrichtung (112) ist.

2. Bandfinishvorrichtung (14) nach Anspruch 1, **dadurch gekennzeichnet, dass** die zweite Drehgeschwindigkeit höher ist als die erste Drehgeschwindigkeit.

3. Bandfinishvorrichtung (14) nach einem der voranstehenden Ansprüche, **dadurch gekennzeichnet, dass** die erste Drehgeschwindigkeit gleich Null ist oder gleich Null wählbar ist.

4. Bandfinishvorrichtung (14) nach einem der voranstehenden Ansprüche, **dadurch gekennzeichnet, dass** das Getriebe (72) zwei voneinander separate Übertragungswege (88 und 90) bereitstellt, wobei die Wahl des Übertragungswegs (88 oder 90) von der Drehrichtung (108 oder 110) des Drehantriebs (20) der Werkzeugmaschine (12) abhängig ist und ein erster Übertragungsweg (88) mit einer ersten Drehrichtung (108) des Drehantriebs (20) der Werkzeugmaschine (12) korrespondiert und ein zweiter Übertragungsweg (90) mit einer zweiten, zur ersten Drehrichtung (108) des Drehantriebs (20) der Werkzeugmaschine (12) entgegengesetzten Drehrichtung (110).

5. Bandfinishvorrichtung (14) nach Anspruch 4, **dadurch gekennzeichnet, dass** einer der Übertragungswege (88) dauerhaft unterbrochen ist oder dass eine Kupplungseinrichtung (86) vorgesehen ist, mittels welcher der Kraftfluss über einen der Übertragungswege (88) hinweg wahlweise herstellbar und unterbrechbar ist.

6. Bandfinishvorrichtung (14) nach Anspruch 4 oder 5 **dadurch gekennzeichnet, dass** die Übertragungswege (88 und 90) unterschiedliche Übersetzungen aufweisen.

7. Bandfinishvorrichtung (14) nach einem der voranstehenden Ansprüche, **dadurch gekennzeichnet, dass** der Ausgang des Getriebes (72) mit einem Zusatzgetriebe (124) gekoppelt ist, dessen Übersetzung vorzugsweise einstellbar ist.

8. Bandfinishvorrichtung (14) nach Anspruch 7, **dadurch gekennzeichnet, dass** das Zusatzgetriebe (124) an einer Außenseite der Bandfinishvorrichtung (14) angeordnet ist.

9. Bandfinishvorrichtung (14) nach einem der voranstehenden Ansprüche, **dadurch gekennzeichnet, dass** eine zu der Oszillationsachse (54) des Andrückwerkzeugs (50) vorzugsweise senkrecht orientierte Halteplatte (52) vorgesehen ist, wobei auf einer ersten Seite (126) der Halteplatte (52) der mechanische Anschluss (32) und das Getriebe (72) angeordnet sind und wobei auf einer der ersten Seite (126) abgewandten zweiten Seite (130) der Halteplatte (52) das Finishband (42) angeordnet ist.

10. Bandfinishvorrichtung (14) nach Anspruch 9, **dadurch gekennzeichnet, dass** die Halteplatte (52) mindestens eine Öffnung aufweist, welche zum Durchtritt einer Welle (142, 154, 176) dient, die auf einer der beiden Seiten (126, 130) der Halteplatte (52) angetrieben ist und die auf der anderen der beiden Seiten (126, 130) der Halteplatte (112) als Antriebselement dient.

11. Bandfinishvorrichtung (14) nach einem der voranstehenden Ansprüche, **dadurch gekennzeichnet, dass** eine Funktionsüberwachungseinrichtung (188) vorgesehen ist, umfassend mindestens einen Sensor (194) zur Erfassung eines Verbrauchs und/oder Defekts des Finishbands (42) und/oder mindestens einen Sensor (196, 198, 200, 202) zur Erfassung einer Bewegung von mittels des mechanischen Anschlusses (32) zumindest mittelbar angetriebenen Bauteilen der Bandfinishvorrichtung (14), eine Auswerteeinrichtung (190) zur Auswertung von Istwerten des mindestens einen Sensors (194, 196, 198, 200, 202) und eine Signalübertragungseinrichtung (192), welche bei Abweichung eines Istwerts von einem in der Auswerteeinrichtung (190) hinterlegten Sollwert eine Fehlermeldung an eine externe Empfangseinrichtung sendet.

12. Bandfinishvorrichtung (14) nach Anspruch 11, **dadurch gekennzeichnet, dass** der Sensor (196, 198) eine Transportbewegung des Finishbands (42) und/oder eine Oszillationsbewegung des Andrückwerkzeugs (50) erfasst.

13. Bandfinishvorrichtung (14) nach Anspruch 11 oder 12, **dadurch gekennzeichnet, dass** die Funktionsüberwachungseinrichtung (188) mindestens zwei Sensoren aufweist, wobei ein erster Sensor (200, 202) eine Bewegung eines ersten Bauteils und ein zweiter Sensor (196, 198) eine Bewegung eines zweiten Bauteils erfasst, das dem ersten Bauteil in einer Kraftflussrichtung folgt.

## Claims

1. A belt finishing device (14), with a finishing belt (42) and with a mechanical port (32) for a rotary drive (20) of a tool machine (12), wherein the mechanical port (32) is at least indirectly coupled to an oscillation drive (60), which comprises a converter for converting a rotary movement into an oscillation movement of a pressing tool (50), wherein the pressing tool (50) is intended to press the finishing belt (42) against a workpiece to be finished, wherein the mechanical port (32) is at least indirectly coupled to a finishing belt drive for conveying the finishing belt (42), wherein the oscillation drive (60) and/or the finishing belt drive has or have a transmission (72), **characterized in that** an input variable of the transmission (72) is the direction of rotation of the rotary drive (20) of the tool machine (12) and an output variable of the transmission (72) is rotational speeds, which are dependent on the input variable and differ from one another, **in that** a first direction of rotation (108) of the rotary drive (20) corresponds to a first rotational speed and a second direction of rotation (110), which is opposite to the first direction of rotation (108), corresponds to a second rotational speed, and **in that** a direction of rotation (112) at the output of the transmission (72) is always the same direction of rotation (112) irrespective of the input variable.

2. The belt finishing device (14) according to claim 1, **characterized in that** the second rotational speed is higher than the first rotational speed.

3. The belt finishing device (14) according to any of the preceding claims, **characterized in that** the first rotational speed is zero or can be selected to be zero.

4. The belt finishing device (14) according to any of the preceding claims,
**characterized in that** the transmission (72) provides two separate transmission paths (88 and 90), wherein the selection of the transmission path (88 or 90) is dependent on the direction of rotation (108 or 110) of the rotary drive (20) of the tool machine (12) and a first transmission path (88) corresponds to a first direction of rotation of the rotary drive (20) of the tool machine (12) and a second transmission path (90) corresponds to a second direction of rotation (110) opposite to the first direction of rotation (108) of the rotary drive (20) of the tool machine (12).

5. The belt finishing device (14) according to claim 4, **characterized in that** one of the transmission paths (88) is permanently interrupted or **in that** a coupling apparatus (86) is provided, by means of which the flow of force can be selectively produced and interrupted via one of the transmission paths (88).

6. The belt finishing device (14) according to claim 4 or 5 **characterized in that** the transmission paths (88 and 90) have different transmission ratios.

7. The belt finishing device (14) according to any of the preceding claims,
**characterized in that** the output of the transmission (72) is coupled to an auxiliary transmission (124), the gear ratio of which is preferably adjustable.

8. The belt finishing device (14) according to claim 7, **characterized in that** the auxiliary transmission (124) is arranged on an outer side of the belt finishing device (14).

9. The belt finishing device (14) according to any of the preceding claims,
**characterized in that** a holding plate (52) oriented preferably perpendicular to the oscillation axis (54) of the pressing tool (50) is provided, wherein the mechanical port (32) and the transmission (72) are arranged on a first side (126) of the holding plate (52) and wherein the finishing belt (42) is arranged on a second side (130) of the holding plate (52) facing away from the first side (126).

10. The belt finishing device (14) according to claim 9, **characterized in that** the holding plate (52) has at least one opening, which serves for the passage of a shaft (142, 154, 176), which is driven on one of the two sides (126, 130) of the holding plate (52) and which serves as a drive element on the other of the two sides (126, 130) of the holding plate (112).

11. The belt finishing device (14) according to any of the preceding claims,
**characterized in that** a function monitoring apparatus (188) is provided, comprising at least one sensor (194) for detecting a consumption and/or defect of the finishing belt (42) and/or at least one sensor (196, 198, 200, 202) for detecting a movement of components of the belt finishing device (14), which are at least indirectly driven by means of the mechanical port (32), an evaluation device (190) for evaluating actual values of the at least one sensor (194, 196, 198, 200, 202), and a signal transmission apparatus (192), which sends an error message to an external receiving apparatus if an actual value deviates from a setpoint value stored in the evaluation apparatus (190).

12. The belt finishing device (14) according to claim 11, **characterized in that** the sensor (196, 198) detects a transport movement of the finishing belt (42) and/or an oscillation movement of the pressing tool (50).

13. The belt finishing device (14) according to claim 11 or 12,
**characterized in that** the function monitoring apparatus (188) has at least two sensors, wherein a first sensor (200, 202) detects a movement of a first component, and a second sensor (196, 198) detects a movement of a second component that follows the first component in a direction of force flow.

## Revendications

1. Dispositif de finition par bande (14), comportant une bande de finition (42) et comportant un raccord mécanique (32) pour un entraînement rotatif (20) d'une machine-outil (12), dans lequel le raccord mécanique (32) est accouplé au moins indirectement à un entraînement à oscillations (60) qui comprend un convertisseur pour la conversion d'un mouvement rotatif en un mouvement oscillant d'un outil de pression (50), dans lequel l'outil de pression (50) est destiné à presser la bande de finition (42) contre une pièce à usiner finie, dans lequel le raccord mécanique (32) est accouplé au moins indirectement à un entraînement de bande de finition pour l'acheminement de la bande de finition (42), dans lequel l'entraînement à oscillations (60) et/ou l'entraînement de bande de finition présentent un engrenage (72), **caractérisé en ce qu'**une grandeur d'entrée de l'engrenage (72) est le sens de rotation de l'entraînement rotatif (20) de la machine-outil (12) et une grandeur de sortie de l'engrenage (72) est des vitesses de rotation différentes l'une de l'autre et dépendant de la grandeur d'entrée, **en ce qu'**un premier sens de rotation (108) de l'entraînement rotatif (20) correspond à une première vitesse de rotation et un second sens de rotation (110) opposé au premier sens de rotation (108) correspond à une seconde vitesse de rotation et **en ce qu'**un sens de rotation (112) à la sortie de l'engrenage (72) est toujours le même sens de rotation (112) indépendamment de la grandeur d'entrée.

2. Dispositif de finition par bande (14) selon la revendication 1,
**caractérisé en ce que** la seconde vitesse de rotation est supérieure à la première vitesse de rotation.

3. Dispositif de finition par bande (14) selon l'une des revendications précédentes, **caractérisé en ce que** la première vitesse de rotation est égale à zéro ou peut être choisie de manière à être égale à zéro.

4. Dispositif de finition par bande (14) selon l'une des revendications précédentes, **caractérisé en ce que** l'engrenage (72) fournit deux voies de transmission (88 et 90) séparées l'une de l'autre, dans lequel le choix de la voie de transmission (88 ou 90) dépend du sens de rotation (108 ou 110) de l'entraînement rotatif (20) de la machine-outil (12) et une première voie de transmission (88) correspond à un premier sens de rotation (108) de l'entraînement rotatif (20) de la machine-outil (12) et une seconde voie de transmission (90) correspond à un second sens de rotation (110) opposé au premier sens de rotation (108) de l'entraînement rotatif (20) de la machine-outil (12).

5. Dispositif de finition par bande (14) selon la revendication 4,
**caractérisé en ce que** l'une des voies de transmission (88) est interrompue de manière permanente ou **en ce qu'**un dispositif d'accouplement (86) est prévu, au moyen duquel le flux de force sur l'une des voies de transmission (88) peut être établi et interrompu au choix.

6. Dispositif de finition par bande (14) selon la revendication 4 ou 5
**caractérisé en ce que** les voies de transmission (88 et 90) présentent des rapports de transmission différents.

7. Dispositif de finition par bande (14) selon l'une des revendications précédentes, **caractérisé en ce que** la sortie de l'engrenage (72) est accouplée à un engrenage supplémentaire (124) dont le rapport de transmission est de préférence réglable.

8. Dispositif de finition par bande (14) selon la revendication 7,
**caractérisé en ce que** l'engrenage supplémentaire (124) est disposé sur un côté extérieur du dispositif de finition par bande (14).

9. Dispositif de finition par bande (14) selon l'une des revendications précédentes, **caractérisé en ce qu'**une plaque de maintien (52) orientée de préférence perpendiculairement à l'axe d'oscillation (54) de l'outil de pression (50) est prévue, dans lequel le raccord mécanique (32) et l'engrenage (72) sont disposés sur un premier côté (126) de la plaque de maintien (52) et dans lequel la bande de finition (42) est disposée sur un second côté (130) de la plaque de maintien (52) opposé au premier côté (126).

10. Dispositif de finition par bande (14) selon la revendication 9,
**caractérisé en ce que** la plaque de maintien (52) présente au moins une ouverture qui sert au passage d'un arbre (142, 154, 176), lequel est entraîné sur l'un des deux côtés (126, 130) de la plaque de maintien (52) et sert d'élément d'entraînement sur l'autre côté parmi les deux côtés (126, 130) de la plaque de maintien (112).

11. Dispositif de finition par bande (14) selon l'une des revendications précédentes,
**caractérisé en ce qu'**un appareil de surveillance de fonctionnement (188) est prévu, comprenant au moins un capteur (194) permettant de détecter une consommation et/ou un défaut de la bande de finition (42) et/ou au moins un capteur (196, 198, 200, 202) permettant de détecter un mouvement de composants du dispositif de finition par bande (14) entraînés au moins indirectement au moyen du raccord mécanique (32), un appareil d'évaluation (190) permettant d'évaluer des valeurs réelles de l'au moins un capteur (194, 196, 198, 200, 202) et un appareil de transmission de signaux (192) qui, en cas d'écart entre une valeur réelle et une valeur de consigne enregistrée dans l'appareil d'évaluation (190), envoie un message d'erreur à un appareil de réception externe.

12. Dispositif de finition par bande (14) selon la revendication 11,
**caractérisé en ce que** le capteur (196, 198) détecte un mouvement de transport de la bande de finition (42) et/ou un mouvement d'oscillation de l'outil de pression (50).

13. Dispositif de finition par bande (14) selon la revendication 11 ou 12,
**caractérisé en ce que** l'appareil de surveillance de fonctionnement (188) présente au moins deux capteurs, dans lequel un premier capteur (200, 202) détecte un mouvement d'un premier composant et un second capteur (196, 198) détecte un mouvement d'un second composant qui suit le premier composant dans un sens de flux de force.
